# EUROPÄISCHE PATENTSCHRIFT

(11) **EP 2 142 735 B1**
(45) Veröffentlichungstag und Bekanntmachung des Hinweises auf die Patenterteilung: **02.03.2016**
(21) Anmeldenummer: 08717474.4
(22) Anmeldetag: 06.03.2008
(51) Int. Cl.: E05D 3/06, E05F 15/63

(54) **ANTRIEBSEINRICHTUNG FÜR EINEN BESCHLAG**
DRIVE SYSTEM FOR A FITTING
DISPOSITIF D'ENTRAÎNEMENT POUR UNE FERRURE

(30) Priorität: 07.05.2007 DE 202007006689 U
(43) Veröffentlichungstag der Anmeldung: 13.01.2010
(73) Patentinhaber: Hettich-Heinze GmbH & Co. KG, 32139 Spenge (DE); Hetal-Werke Franz Hettich GmbH & Co. KG, 72275 Alpirsbach (DE)
(72) Erfinder: SCHAEL, Oliver, 32278 Kirchlengern (DE); SOBOLEWSKI, Uwe, 32257 Bünde (DE); ANDSCHUS, Stefan, 32312 Lübbecke (DE); GORGES, Alexander, 33790 Halle/westf. (DE); NIEDICK, Thorsten, 32584 Löhne (DE)
(74) Vertreter: Dantz, Jan Henning
(86) Internationale Anmeldenummer: PCT/EP2008/052727
(87) Internationale Veröffentlichungsnummer: WO 2008/135300

(56) Entgegenhaltungen:
- EP-A- 0 361 020
- EP-A- 1 788 179
- WO-A1-2005/021914
- DE-A1- 4 141 820
- GB-A- 2 398 732
- US-B1- 6 217 097

## Beschreibung

Die vorliegende Erfindung betrifft ein Schrankmöbel nach dem Oberbegriff des Anspruches 1.

Es gibt Beschläge für Möbel, die durch einen elektrischen Antrieb bewegbar sind. Dabei ist der Antrieb meist individuell auf das jeweilige Beschlagsteil abgestimmt und für einen speziellen Einsatzzweck ausgelegt. Dies erhöht die Herstellungskosten, da meist nur eine begrenzte Stückzahl eines bestimmten angetriebenen Beschlages vertrieben werden kann. Gerade für den Bereich der Klappenbeschläge ergibt sich das Problem, dass ein Antrieb wünschenswert ist, da die Klappenbeschläge meist hochhängend in Schrankmöbeln angeordnet sind und das Öffnen und Schließen der Klappenbeschläge als mühsam empfunden wird.

Die GB 1 398 732 offenbart eine Antriebseinrichtung für Schubkästen oder Klappen, bei der ein Elektromotor eine entlang einer Spindel verfahrbare Spindelmutter antreibt. Die Spindelmutter verfährt einen Schieber, der mit einem Hebel oder Mitnehmer zum Antrieb des Beschlages gekoppelt ist.

Die WO 2005/021914 zeigt einen Türöffner, bei dem über einen Motor eine Spindel angetrieben wird, um einen verschwenkbaren Hebel zu bewegen. Der Hebel besitzt am Ende eine drehbare Rolle, die an einer Platte an einer Tür abgestützt ist, so dass die Tür geöffnet werden kann.

Die EP 361 020 offenbart eine Haltemechanik für eine Heckklappe eines Fahrzeuges, bei der über einen doppelt wirkenden Zylinder und eine Antriebsmechanik die Heckklappe in einer gewünschten Position fixiert werden kann.

Es ist daher Aufgabe der vorliegenden Erfindung ein Schrankmöbel mit einem Möbelkorpus, einen Klappenbeschlag und einer verbesserten Antriebseinrichtung für den Klappenbeschlag zu schaffen.

Diese Aufgabe wird mit einem Schrankmöbel mit den Merkmalen des Anspruches 1 gelöst.

Erfindungsgemäß ist die Antriebseinrichtung an gegenüberliegenden Seiten des Möbelkorpus zum Antrieb des Klappenbeschlages montierbar. Dadurch kann die Antriebseinrichtung universell für eine rechte oder linke Seite an dem Möbelkorpus montiert werden, was die Lagerhaltung reduziert. Durch die universelle Möglichkeit der Verbindung des Kopplungselementes lässt sich die Antriebseinrichtung auch für eine Vielzahl unterschiedlicher Beschläge nutzen, so dass auch schon in Möbeln verbaute Beschläge mit der Antriebseinrichtung nachgerüstet werden können.

Gemäß der Erfindung ist das Kopplungselement als Hebel ausgebildet, der einen mittigen Schlitz in dem Gehäuse durchgreift. Dadurch können die Bestandteile der Antriebseinrichtung in dem Gehäuse weitgehend geschützt vor Verschmutzung und anderen Umgebungseinflüssen angeordnet sein.

Für eine Montage der Antriebseinrichtung kann das Kopplungselement drehbar an einem angetriebenen Schwenkhebel gelagert sein, so dass ein gewisser Toleranzausgleich bei der Montage des Gehäuses der Antriebseinrichtung vorgenommen werden kann.

Um den Schwenkbereich der Beschlagsteile vorzugeben, können Endschalter vorgesehen sein, mittels denen der Elektromotor bei Erreichen einer maximalen Öffnungsposition bzw. einer Schließposition abschaltbar ist. Die Endschalter sind dabei vorzugsweise über mindestens einen an einem Schwenkhebel montierten Mitnehmer betätigbar. Dabei kann der Schwenkbereich des Schwenkhebels über die Mitnehmer und/oder die Endschalter einstellbar sein, so dass mittelbar der Schwenkbereich der Beschlagsteile über die Einstellung verändert wird. Dies ermöglicht eine entsprechende Anpassung an den Einsatzzweck der Antriebseinrichtung.

Gemäß einer weiteren Ausgestaltung der Erfindung ist der Elektromotor mit einer Steuerung gekoppelt, die mit einer Signalleitung und/oder einer Fernbedienung mit einer Schalteinrichtung verbunden ist. Dadurch kann das Beschlagsteil über die Steuerung je nach Bedarf geöffnet und geschlossen werden, wobei es nicht notwendig ist, dass die Schalteinrichtung unmittelbar benachbart an dem Möbelkorpus angeordnet ist, sondern auch eine Fernbedienung oder Fernschaltung über eine gewisse Entfernung möglich ist.

Für einen effektiven Antrieb weist der Schwenkhebel eine Verzahnung auf, die mit einem Zahnrad des Getriebes in Eingriff steht. Wenn das Getriebe eine entsprechende Übersetzung aufweist, kann der Elektromotor relativ klein ausgebildet sein.

Die Antriebseinrichtung ist an dem Kopplungselement mit dem Klappenbeschlag verbunden, wobei dieser zum Öffnen einer verschwenkbaren Klappe eingesetzt wird. Je nach Baugröße der Klappe kann dabei sowohl an der rechten als auch an der linken Seite eine entsprechende Antriebseinrichtung an dem Klappenbeschlag montiert sein. Für kleinere Gewichtskräfte kann es ausreichen, wenn nur eine Antriebseinrichtung an dem Klappenbeschlag montiert ist.

Die Erfindung wird nachfolgenden anhand eines Ausführungsbeispieles mit Bezug auf die beigefügten Zeichnungen näher erläutert. Es zeigen:
- Figuren 1 bis 3: Seitenansichten einer an einem Klappenbeschlag montierten Antriebseinrichtung in unterschiedlichen Öffnungspositionen;
- Figur 4: eine perspektivische Ansicht des Schwenkbeschlages mit der Antriebseinrichtung der Figur 1;
- Figuren 5 bis 7: mehrere Ansichten der Antriebseinrichtung und des Klappenbeschlages mit geschlossenem Gehäuse;
- Figur 8: eine Vorderansicht der Antriebseinrichtung;
- Figur 9: eine Draufsicht der Antriebseinrichtung mit dem Klappenbeschlag, und
- Figur 10: eine perspektivisch Rückansicht des Klappenbeschlages mit der Antriebseinrichtung.

In Figur 1 ist eine Antriebseinrichtung für einen Klappenbeschlag 1 gezeigt, der über eine Halteplatte 2 an einem Möbelkorpus eines Schrankmöbels, montiert ist, befestigbar ist. Der Klappenbeschlag 1 umfasst ein Schwenkteil 4, an dem eine Platte 3 zur Verbindung mit einer Klappe vorgesehen ist. Das Schwenkteil 4 ist winklig ausgebildet und weist an einem Abschnitt 5 senkrecht zur Ebene der Platte 3 eine Gelenkachse 6 auf, an der ein Führungshebel 7 gelagert ist. Beabstandet von der Achse 6 ist eine weitere Achse 8 an dem Abschnitt 5 ausgebildet, an der ein zweiter Führungshebel 9 drehbar gelagert ist.

Der Führungshebel 9 ist auf dem vom Schwenkteil 4 abgewandten Ende über eine Achse 10 mit einem ersten Hebel 11 verbunden, der ebenfalls mit dem Führungshebel 7 an einer Achse 15 gelenkig gekoppelt ist. Beabstandet von dem an der Halteplatte 2 an einer Achse 17 gelagerten ersten Hebel 11 ist ein zweiter Hebel 12 vorgesehen, der an einer Seite über eine Achse 13 mit dem Führungshebel 7 und an dem anderen Ende über eine Achse 14 mit der Halteplatte 2 gelenkig verbunden ist.

Wie in den Figuren 2 und 3 zu sehen ist, lässt sich das Schwenkteil 4 relativ zu der Halteplatte 2 verschwenken. Bei dem gezeigten Klappenbeschlag 1 handelt es sich um einen Beschlag mit sieben Gelenkachsen 6, 8, 10, 13, 14, 15 und 17. Die Anordnung dieser Achsen sowie die Geometrie der Hebel 7, 9, 11 und 12 kann je nach Anwendungsfall variiert werden.

Um das Schwenkteil 4 leichter in die Öffnungsstellung bewegen zu können, ist eine Feder 25 vorgesehen, die an einem Ende an einer Achse 24 gelagert ist, die einen Gelenkpunkt für einen Hebel 21 und einen Hebel 22 bildet. Der Hebel 21 ist an der Gelenkachse 13 schwenkbar gelagert und der Hebel 22 ist auf der von der Achse 24 abgewandten Seite an einer Achse 23 festgelegt, die an der Halteplatte 2 vorgesehen ist. Die Feder 25 ist auf der zur Achse 24 abgewandten Seite an einem Zapfen 26 festgelegt, der verstellbar an einer Schraube 27 gehalten ist, um die Federspannung einstellen zu können.

In der geschlossenen Position der Klappe 3 drückt die Feder 25 das Schwenkteil 4 in die geschlossene Position, da zum Öffnen des Schwenkteils 4 über die Mechanik die Hebel 21 und 22 zunächst mit den Achsen 13 und 23 aufeinander zu bewegt werden, so dass die Länge der Feder 25 zu Beginn noch etwas vergrößert wird. Erst nach einem Winkel von beispielsweise 15° bis 25° wird die Länge der Feder reduziert und die Feder 25 drückt nun das Schwenkteil 4 in eine geöffnete Position. Nach Überschreiten eines Totpunktes wird somit die Öffnungsbewegung durch die Feder 25 unterstützt.

Um den Klappenbeschlag nicht nur manuell sondern auch automatisch Öffnen und Schließen zu können, ist eine Antriebseinrichtung vorgesehen. Diese umfasst ein Kopplungselement 30 in Form eines Hebels, der auf einer Seite an der Gelenkachse 13 und an der gegenüberliegenden Seite an einer Achse 35 an einem Schwenkhebel 33 gelagert ist. Der Schwenkhebel 33 ist um eine Drehachse 34 drehbar gelagert. Der Schwenkhebel 33 weist einen Zahnabschnitt 31 auf, der mit einem Zahnrad eines aus mehreren Zahnrädern gebildeten Getriebes 32 in Eingriff steht. Ein Zahnrad 36 des Getriebes 32 ist durch eine Abtriebswelle 37 eines Elektromotors 38 antreibbar. Durch das Getriebe 32 wird eine Übersetzung bereitgestellt, so dass der Elektromotor 38 vergleichsweise klein ausgeführt sein kann.

An dem Schwenkhebel 33 sind zwei voneinander beabstandete Mitnehmer 42 und 44 vorgesehen, über die jeweils ein an einem Gehäuse montierter Endschalter 40 bzw. 41 schaltbar ist, damit über eine Steuerung der Elektromotor 38 abschaltbar ist.

Um das Schwenkteil 4 zu öffnen, treibt der Elektromotor 38 den Schwenkhebel 33 über das Getriebe 32 gegen den Uhrzeigersinn an, bis zunächst eine halb geöffnete Position (Figur 2) und dann eine vollständig geöffnete Position (Figur 3) erreicht ist. In der maximal geöffneten Position drückt der Mitnehmer 42 gegen einen Kontaktarm 43 des Endschalters 40, der den Elektromotor 38 abschaltet. Wird das Schwenkteil 4 wieder in die geschlossene Position bewegt, drückt der Mitnehmer 44 gegen einen Kontaktarm 45 des zweiten Endschalters 41, so dass der Elektromotor 38 in der Endstellung abgeschaltet wird. Die Mitnehmer 42 und 44 und/oder die Endschalter 40 und 41 können dabei zur Einstellung der Schaltpunkte verstellt werden. Hierfür sind an einem Gehäuse 50 oder einer Montageplatte Langlöcher 46 ausgebildet, an denen Schrauben 47 zur Festlegung der Endschalter 40 und 41 eingefügt sind. Durch Verschieben der Position der Schrauben 47 lassen sich die Endschalter 40 und 41 in der gewünschten Position festlegen.

Die Antriebseinrichtung ist in dem Gehäuse 50 aufgenommen, das aus zwei Gehäusehälften 51 und 52 besteht, wobei das Gehäuse 50 auch mehr als zwei Teile aufweisen kann. In dem Gehäuse 50 ist der Elektromotor 38 und das Getriebe 32 sowie der Schwenkhebel 33 gelagert. Aus einem mittigen Schlitz ragt das als Hebel ausgebildete Kopplungselement 30 heraus, das an einer Achse 13 mit dem Führungshebel 7 des Klappenbeschlages verbunden ist.

Wie in Figur 8 zu sehen ist, befindet sich das Kopplungselement 30 in dem Gehäuse 50, wobei die Gehäusehälften 51 und 52 einen Schlitz zur Durchführung des Kopplungselementes 30 ausbilden. Der Abstand von dem Kopplungselement 30 zur Außenseite beträgt das Maß A auf beiden Seiten. Dadurch ist es möglich, die Antriebseinrichtung sowohl an einer rechten Seite des Möbelkorpus als auch an einer linken Seite des Möbelkorpus zu befestigen. Es ist lediglich notwendig, einen Typ einer Antriebseinrichtung für beide Seiten des Klappenbeschlages bereitzustellen, wobei die Antriebseinrichtung auch universell für andere Beschläge eingesetzt werden kann. Hierfür kann auch eine Anpassung des Schwenkbereiches des Schwenkhebels 33 vorgenommen werden, beispielsweise in dem die Mitnehmer 42 und 44 unterschiedlich positioniert werden. Alternativ ist möglich, auch die Position der Endschalter 40 und 41 zu variieren.

## Patentansprüche

1. Schrankmöbel mit einem Möbelkorpus, einem Klappenbeschlag und einer Antriebseinrichtung für den Klappenbeschlag, mit einem an dem Möbelkorpus festlegbaren Gehäuse (50), in dem ein Elektromotor (38) vorgesehen ist, der über ein Getriebe (32) ein mit einem Beschlagsteil (7) verbundenes Kopplungselement (30) antreibt, wobei das Kopplungselement (30) in dem Gehäuse (50) in eine Richtung senkrecht zur Bewegungsebene des Beschlagsteiles (7) mittig angeordnet ist und die Antriebseinrichtung an gegenüberliegenden Seiten des Möbelkorpus zum Antrieb des Klappenbeschlages (1) montierbar ist, wobei das Kopplungselement (30) als Hebel ausgebildet ist, der einen mittigen Schlitz in dem Gehäuse (50) durchgreift.

2. Schrankmöbel nach Anspruch 1, **dadurch gekennzeichnet, dass** das Kopplungselement (30) drehbar an einem angetriebenen Schwenkhebel (33) gelagert ist.

3. Schrankmöbel nach Anspruch 1 oder 2, **dadurch gekennzeichnet, dass** Endschalter (40, 41) vorgesehen sind, mittels denen der Elektromotor (38) bei Erreichen einer maximalen Öffnungsposition bzw. einer Schließposition abschaltbar ist.

4. Schrankmöbel nach Anspruch 3, **dadurch gekennzeichnet, dass** die Endschalter (40, 41) über mindestens einen an einem Schwenkhebel (33) montierten Mitnehmer (42, 44) betätigbar sind.

5. Schrankmöbel nach Anspruch 4, **dadurch gekennzeichnet, dass** der Schwenkbereich des Schwenkhebels (33) über die Mitnehmer (42, 44) und/oder die Endschalter (40, 41) einstellbar ist.

6. Schrankmöbel nach einem der vorhergehenden Ansprüche, **dadurch gekennzeichnet, dass** der Elektromotor (38) mit einer Steuerung gekoppelt ist, die mit einer Signalleitung und/oder eine Fernbedienung mit einer Schalteinrichtung verbunden ist.

7. Schrankmöbel nach Anspruch 2, **dadurch gekennzeichnet, dass** der Schwenkhebel (33) eine Verzahnung (31) aufweist, die mit einem Zahnrad des Getriebes (32) in Eingriff steht

8. Schrankmöbel nach Anspruch 4, **dadurch gekennzeichnet, dass** die Antriebseinrichtung über das Kopplungselement (30) mit einen Klappenbeschlag mit einem Schwenkteil (4) des Klappenbeschags verbunden ist, das an zwei Führungshebel (7, 9) gelagert ist, und einer Halteplatte (2), die mit dem Möbelkorpus verbindbar ist, wobei an der Halteplatte (2) zwei Hebel (11, 12) gelagert sind, von denen ein erster Hebel (11) mit beiden Führungshebeln (7, 9) gelenkig verbunden ist und ein zweiter Hebel (12) mit einem Führungshebel (7) gelenkig verbunden ist.

9. Schrankmöbel nach Anspruch 8, **dadurch gekennzeichnet, dass** das Kopplungselement (30) an einer Gelenkachse (13) mit dem Führungshebel (7) und dem Hebel (12) verbunden ist.

10. Schrankmöbel nach einem der Ansprüche 7 bis 9, **dadurch gekennzeichnet, dass** eine Feder (25) vorgesehen ist, mittels der das Schwenkteil (4) in einer geschlossenen Stellung in die geschlossene und nach Verschwenken des Schwenkteils (4) über ein Totpunkt hinaus in die geöffnete Stellung vorgespannt ist.

## Claims

1. A piece of cabinet furniture, comprising a furniture body, a flap hinge and a drive device for the flap hinge, a housing (50) which can be fixed to the furniture body and in which an electric motor (38) is provided, which drives a coupling element (30) connected to a fitting part (7) via a gearing (32), wherein the coupling element (30) is centrally arranged in the housing (50) in a direction perpendicular to the plane of motion of the fitting part (7), and the drive device can be mounted on opposite sides of the furniture body for driving the flap hinge (1), wherein the coupling element (30) is arranged as a lever which reaches through a central slot in the housing (50).

2. A piece of cabinet furniture according to claim 1, **characterized in that** the coupling element (30) is rotatably held on a driven swiveling lever (33).

3. A piece of cabinet furniture according to claim 1 or 2, **characterized in that** limit switches (40, 41) are provided, by means of which the electric motor (38) can be switched off upon reaching a maximum opening or closing position.

4. A piece of cabinet furniture according to claim 3, **characterized in that** the limit switches (40, 41) can be actuated via at least one driver (42, 44) mounted on a swiveling lever (33).

5. A piece of cabinet furniture according to claim 4, **characterized in that** the swiveling range of the swiveling lever (33) can be set through the drivers (42, 44) and/or the limit switches (40, 41).

6. A piece of cabinet furniture according to one of the preceding claims, **characterized in that** the electric motor (38) is coupled with a controller which is connected to a signal line and/or a remote control with a switching device.

7. A piece of cabinet furniture according to claim 2, **characterized in that**, **characterized in that** the swiveling lever (33) comprises a toothing (31) which meshes with a gearwheel of the gearing (32).

8. A piece of cabinet furniture according to claim 4, **characterized in that** the drive device is connected via the coupling element (30) to a flap hinge with a swiveling part (4) of the flap hinge which is held on two guide levers (7, 9), and a holding plate (2) which can be connected to the furniture body, with two levers (11, 12) being held on the holding plate (2), of which one first lever (11) is connected in an articulated manner to both guide levers (7, 9) and a second lever (12) is connected in an articulated manner to a guide lever (7).

9. A piece of cabinet furniture according to claim 8, **characterized in that** the coupling element (30) on a hinge axis (13) is connected to the guide lever (7) and the lever (12).

10. A piece of cabinet furniture according to one of the claims 7 to 9, **characterized in that** a spring (25) is provided, by means of which the swiveling part (4) is pretensioned in a closed position to the closed position and, after the swiveling of the swiveling part (4) beyond the dead center, to the open position.

## Revendications

1. Meuble de placard avec un corps de meuble, une ferrure d'abattant et un dispositif d'entraînement pour la ferrure d'abattant, avec un boîtier (50) pouvant être fixé au corps de meuble, dans lequel est prévu un moteur électrique (38) qui entraîne par l'intermédiaire d'un engrenage (32) un élément de couplage (30) relié à une partie de ferrure (7), l'élément de couplage (30) étant disposé dans le boîtier (50) au milieu dans une direction perpendiculaire au plan de mouvement de la partie de ferrure (7) et le dispositif d'entraînement pouvant être monté sur des côtés opposés du corps de meuble pour l'entrainement de la ferrure d'abattant (1), dans lequel l'élément de couplage (30) est réalisé comme un levier qui traverse une fente centrale dans le boîtier (50).

2. Meuble d'armoire selon la revendication 1, **caractérisé en ce que** l'élément de couplage (30) est supporté avec possibilité de rotation sur un levier pivotant (33) entraîné.

3. Meuble d'armoire selon la revendication 1 ou 2, **caractérisé en ce que** sont prévus des contacts de fin de course (40, 41) au moyen desquels le moteur électrique (38) peut être arrêté quand il atteint une position d'ouverture ou une position de fermeture maximale.

4. Meuble d'armoire selon la revendication 3, **caractérisé en ce que** les contacts de fin de course (40, 41) peuvent être actionnés par des entraîneurs (42, 44) montés sur un levier pivotant (33).

5. Meuble d'armoire selon la revendication 4, **caractérisé en ce que** l'amplitude de pivotement du levier pivotant (33) peut être réglée à l'aide des entraîneurs (42, 44) et/ou des contacts de fin de course (40, 41).

6. Meuble d'armoire selon l'une des revendications précédentes, **caractérisé en ce que** le moteur électrique (38) est couplé avec une commande qui est reliée avec une ligne de signal et/ou une télécommande à un dispositif de commutation.

7. Meuble d'armoire selon la revendication 2, **caractérisé en ce que** le levier pivotant (33) présente une denture (31) qui est en prise avec une roue dentée de l'engrenage (32)

8. Meuble d'armoire selon la revendication 4, **caractérisé en ce que** le dispositif d'entraînement est relié par l'élément de couplage (30) avec une ferrure d'abattant avec une partie pivotante (4) de la ferrure d'abattant qui est supportée sur deux leviers de guidage (7, 9), et avec une plaque de maintien (2) qui peut être reliée au corps de meuble, deux leviers (11, 12) étant supportés sur la plaque de maintien (2), dont un premier levier (11) est articulé avec les deux leviers de guidage (7, 9) et un deuxième levier (12) est articulé avec un levier de guidage (7).

9. Meuble d'armoire selon la revendication 8, **caractérisé en ce que** l'élément de couplage (30) est relié sur un axe d'articulation (13) au levier de guidage (7) et au levier (12).

10. Meuble d'armoire selon l'une des revendications 7 à 9, **caractérisé en ce qu'**il est prévu un ressort (25) au moyen duquel la partie pivotante (4) est précontrainte dans la position fermée et, après le pivotement de la partie pivotante (4) au-delà d'un point mort, dans la position ouverte.
